# EUROPÄISCHE PATENTANMELDUNG

(11) **EP 0 114 182 A2**
(43) Veröffentlichungstag der Anmeldung: **01.08.1984**
(21) Anmeldenummer: 83107353.1
(22) Anmeldetag: 27.07.1983
(51) Int. Cl.: B05C 17/02, B05C 1/02

(54) **Auftragsvorrichtung für Flüssigkeiten, insbesondere Lasuren und Farben oder Lacke**

(30) Priorität: 25.01.1983 DE 8301841 U
(71) Anmelder: Gärtner, Jakob, D-6407 Schlitz 2 (Queck) (DE); Reichenbach, Jürgen, D-6000 Frankfurt / Main (DE)
(72) Erfinder: Gärtner, Jakob, D-6407 Schlitz 2 (Queck) (DE); Reichenbach, Jürgen, D-6000 Frankfurt / Main (DE)
(74) Vertreter: Ratzel, Gerhard, Dr.

(57) **Zusammenfassung**

Die Erfindung betrifft eine Auftragsvorrichtung für Flüssigkeiten, insbesondere Lasuren, Farben oder Lacke, die dadurch gekennzeichnet ist, daß in einem gemeinsamen Hauptrahmen wenigstens eine Bürste und wenigstens eine Auftragsflüssigkeit enthaltende und/oder mit dieser gespeisten Auftragsrolle angeordnet sind.

## Beschreibung

Die Erfindung betrifft eine Auftragsvorrichtung für Flüssigkeiten, insbesondere Lasuren und Farben oder Lacke, die dadurch gekennzeichnet ist, daß in einem gemeinsamen Hauptrahmen wenigstens eine Bürste und wenigstens eine Auftragsflüssigkeit enthaltende und/oder mit dieser gespeisten Auftragsrolle angeordnet sind.

Gerade der Handwerker oder sonstige Gewerbetreibende könnte eine solche Auftragvorrichtung brauchen, die es ihm gestattet, z.B. auf zugeschnittenen Holzteilen, insbesondere Brettern, eine Holzlasur oder ein anderes flüssiges Holzbehandlungsmittel schnell und gleichmäßig aufzutragen. Wünschenswert wäre es dabei, diesen Auftrag maschinell durchzuführen, so daß es nicht mehr erforderlich ist, die oft großen Teile manuell mit einem Auftragpinsel oder einer Auftragbürste umständlich zu behandeln.

Diesem Bedarf wird erfindungsgemäß dadurch geholfen, daß in einem quaderförmigen Hauptrahmen auf wenigstens einer Seite desselben an einer Haltestrebe eine Bürste zur gegenüberliegenden Seite gerichtet angeordnet ist und auf einer Achsenstrebe eine Auftragrolle, wobei die Haltestrebe und die Achsenstrebe jeweils zwischen denselben Langstreben des Hauptrahmens angeordnet sind. Die Ausrichtung der Bürste orientiert sich dabei nach dem freien Ende von deren Borsten. Im übrigen kann auf die Erläuterungen zu einer speziellen Ausführungsform dieser Auftragvorrichtung verwiesen werden, die noch folgt.

In einer besonderen Ausführungsform dieser Auftragvorrichtung können in dem Hauptrahmen Querstreben zwischen jeweils zwei von dessen Seitenstreben, die auf einer Seite desselben liegen, paarweise zueinander angeordnet sein, wobei zwischen einem Paar Querstreben die Achsenstrebe und einem anderen Paar Querstreben die Haltestrebe angeordnet ist. Somit können im Ergebnis die Auftragrolle und die Bürste von der einen Seite des Hauptrahmens, auf der sie ursprünglich liegen sollten, nach innen versetzt sein. Solchenfalls können weniger-weite Werkstücke an der Auftragrolle und der Bürste vorbei durch die Auftragvorrichtung geschoben werden, während sie andererseits an dem quaderförmigen Hauptrahmen entlang gleiten. Auch diesbezüglich sei auf die noch folgenden Beschreibung zur Erläuterung verwiesen.

Nach der gerade beschriebenen Auftragvorrichtung kann das Werkstück gewöhnlich aber nur auf einer Seite mit der Flüssigkeit beaufschlagt werden, nämlich auf derjenigen Seite, auf der Die Auftragrolle und die Bürste-liegen. Praktischer wäre es jedoch, das Werkstück in einem Arbeitsgang auf zwei Seiten zu behandeln.

Diesem Bedarf wird erfindungsgemäß dadurch geholfen, daß in einem quaderförmigen Hauptrahmen Querstreben zwischen jeweils zwei von dessen Seitenstreben, die auf einer Seite desselben liegen, paarweise zueinander angeordnet sind, wobei zwischen einem Paar Querstreben zwei Achsenstreben mit auf ihnen angeordneten Auftragrollen und einem anderen Paar Querstreben zwei Haltestreben mit auf ihnen angeordneten, zueinander gerichteten Bürsten angeordnet sind. Dabei liegen die Querstreben, wie ihre Bezeichnung schon besagt, quer zu den Langseiten des Hauptrahmens, die insbesondere von entsprechenden Langstreben gebildet werden. Die Querstreben liegen demnach auf zwei einander gegenüberliegenden Seiten des vom Hauptrahmen gebildeten Quaders und somit paarweise zueinander angeordnet. Zwischen den Querstreben sind dann die Achsenstreben angeordnet, die sich demnach jeweils von der einen bis zur anderen Querstrebe erstrecken. Diese Achsenstreben liegen ihrerseits quer zu den Langseiten des quaderförmigen Hauptrahmens aber im wesentlichen parallel zu dessen Stirnflächen. Entsprechendes gilt für die Ealtestreben. Die Auftragrollen sind, wie üblich, zylindrisch geformt um die Achsenstreben angeordnet; die Bürsten sind als entsprechend der Länge der Auftragsrollen ausgebildete Langbürsten ausgebildet. Sie sind insofern zueinander ausgerichtet, als die Enden der Borsten der Bürsten zueinander gerichtet sind. Diese Vorrichtung gestattet es nun, durch die eine Stirnfläche des quaderförmigen Hauptrahmens das zu bearbeitende Holzteil, z.B. das Brett, zwischen die Auftragsrollen einzuführen; beim weiteren Einschieben durch die Auftragsrollen gelangt es zwischen die Bürsten; und von dort schließlich kann z.B. das Brett wiederum aus der anderen Stirnfläche des quaderförmigen Halterahmens austreten. Die Auftragrollen sind dabei mit der aufzutragenden Flüssigkeit, z.B. einem Holzschutzmittel getränkt. Somit wird diese Flüssigkeit auf den Seiten des Werkstückes, auf denen sich die Auftragrollen abrollen, aufgetragen und von den nachfolgenden Bürsten nocheinmal verteilt. Die zu behandelnden Holzteile, z.B. Bretter oder Balken lassen sich so fließbandmäßig durch die erfindungsgemäße Vorrichtung hindurchschieben, so daß im Ergebnis in einem einzigen Arbeitsgang Auftrag und Gleichverteilung der Flüssigkeit bewirkt wird. Es versteht sich, daß bei der vereinfachten Ausführungsform der Auftragvorrichtung, bei der nur auf einer Seite eine Bürste und eine Auftragrolle vorgesehen sein kann, auf der anderen Seite statt derer nur eine _{G}leitfläche oder ein Gleitgeländer vorgesehen ist. Solchenfalls kann die Flüssigkeit dann auf das Werkstück nur einseitig aufgetragen werden, was in Einzelfällen durchaus erwünscht sein kann.

Da die Werkstücke, z.B. Bretter oder Balken, unterschiedliche Weiten haben, ist es gegebenenfalls erforderlich, die lichte Weite zwischen den Auftragrollen und/oder den Bürsten ebenfalls zu verändern. Dazu kann wenigstens eine Achsenstrebe an Hülsen angeordnet sein, die auf den Querstreben ihrerseits angeordnet sind. Die Hülsen entsprechen hierbei insbesondere in ihrem freien, inneren Querschnitt der Außenkontur der Querstreben. Somit kann die Achsenstrebe an den Hülsen auf den Querstreben verschoben werden. Im Ergebnis kann damit wenigstens eine Auftragrolle gegebenenfalls gegenüber der anderen verschoben werden,so so daß die lichte Weite gegebenenfalls zwischen den Auftragrollen, veränderbar wird. Entsprechend kann wenigstens eine,gegebenenfalls auf der Seite einer Achsenstrebe mit Hülsen liegende, Haltestrebe an Hülsen angeordnet sein, die auf den Querstreben ange-. ordnet sind. Damit läßt sich in entsprechenderweise die lichte Weite gegebenenfalls zwischen den Bürsten variieren.Arretiert werden können die Hülsen auf den Querstreben gegebenenfalls dadurch, daß in den Hülsen Gewindebohrungen vorgesehen sind, in denen Klemmschrauben angeordnet sind, die gegen die Querstreben klemmend geschraubt werden können.

Regelmäßig wird es so sein, daß die lichte Weite, gegebenenfalls zwischen, den Auftragrollen im wesentlichen derjenigen, gegebenenfalls zwischen den Bürsten entsprechen kann und die Veränderung dieser lichten Weite jeweils zueinander gleich sein soll. Dazu können die jeweils auf einer Seite liegenden Achsenstreben und Haltestreben durch eine Koppelstrebe miteinander verbunden sein. Wird somit z.B. die Achsenstrebe an ihren Hülsen auf den Querstreben verschoben, so wird diese Bewegung durch die Koppelstrebe auf die Haltestrebe übertragen, die ja ihrerseits an Hülsen auf Querstreben verschiebbar ist.

Um die Justierung des Werkstückes beim Einführen durch eine Stirnfläche des Hauptrahmens zu erleichtern, kann auf wenigstens einer Seite am Hauptrahmen eine quer zur auf dieser Seite liegenden Auftragrolle gerichtete Einführungsschiene angeordnet sein, die im wesentlichen in quer von der Auftragrolle und der auf derselben Seite liegenden Bürste gebildeten Fluchtlinie liegt. Das zu bearbeitende Werkstück wird notwendigerweise ohnehin der Fluchtlinie folgen, die von der Auftragrolle und der auf sie folgenden Bürste bzw. der lichten Weiten, gegebenenfalls zwischen den Auftragrollen und den Bürsten, gebildet sind. Legt nun der Benutzer der Vorrichtung sein Werkstück, z.B. sein Brett oder den Balken, gegen die Einführungsschiene an, die in dieser Fluchtlinie verläuft, so wird beim weiteren Einschieben des Werkstückes dieses notwendigerweise richtig in die lichte Weite zwischen die Auftragrollen und die Bürsten geführt. Eine ungleichmäßige Quetschung insbesondere der Auftragrollen ist dann nicht mehr zu besorgen; dies ist vorteilhaft, da beim ungleichmäßigen Quetschen der Auftragrollen ein ungleichmäßiger Auftrag der Flüssigkeit resultiert. Außerdem können solchenfalls die Auftra_{ß}rollen beschädigt werden.

Bevorzugt ist dabei, daß eine Einführungsschiene statt am Hauptrahmen an einer Winkelstrebe angeordnet ist, die von einer Achsenstrebe abgezweigt ist. In einem solchen Fall kann die Einführungsschiene gegebenenfalls der Verschiebung der Auftragrolle auf der zu ihr gehörigen Achsenstrebe folgen. Zwischen den einander gegenüberliegenden Einführungsschienen wird somit die lichte Weite entsprechend derjenigen zwischen den Auftragrollen variiert.

Um die Beaufschlagung der Auftragrollen mit der zu verwendenden Flüssigkeit zu vereinfachen, kann auf dem Hauptrahmen ein Behälter angeordnet sein, von dem Ablaufschläuche zu den Auftragrollen geführt sind. Dabei wird bei der Verwendung die Auftragvorrichtung so gestellt, daß der Behälter auf der Oberseite des Hauptrahmens angeordnet sein wird, so daß die Flüssigkeit aus dem Behälter infolge der Schwerkraft durch die Ablaufschläuche auf die Auftragrollen von selbst fließt, die notwendigerweise tiefer liegen, als der Behälter.

Das Wesen der Erfindung sei noch anhand des in der Figur dargestellten Ausführungsbeispieles näher erläutert:

Der Hauptrahmen 1 ist deutlich als quaderförmiges Skelett zu erkennen. Er wird im wesentlichen von den Langstreben 22 an den Längskanten des Quaders gebildet; die Stirnseiten des Quaders werden von den Eckstreben 21 und den Querstreben 9 gebildet. Entlang der Langstreben 22 sind jeweils zwei Langstreben 22 einer Seite mit einander verbindend weitere Querstreben 9 vorgesehen. In einem Falle sind senkrecht zu diesen Querstreben 9, also im Ergebnis parallel zu den Eckstreben 21 Achsenstreben 19 angeordnet. Auf diesen Achsenstreben 19 befinden sich die Auftragrollen 1o. Im anderen Falle sind zwischen den Querstreben 9 Haltestreben 23 angeordnet, die im Ergebnis ebenfalls parallel zu den Eckstreben 21 liegen. Auf diesen Haltestreben 23 sind die Bürsten 11 befestigt. Sie sind im vorliegenden Falle dadurch befestigt, daß in den Haltestreben 23 Bohrungen vorgesehen sind, durch die Flügelkopfschrauben geführt sind, die ihrerseits in passende Gewindebohrungen in den Bürstenkörpern der Bürsten 11 eingeschraubt sind. Somit sind die Bürsten austauschbar. Die Bürsten sind in dem Sinne zueinander gerichtet, daß die freien Enden der Borsten zueinander gerichtet sind. Eine Achsenstrebe 19 sowie eine Haltestrebe 23 ist über Hülsen 16 auf der jeweiligen Querstrebe 9 verschiebbar angeordnet. Im dargestellten Ausführungsbeispiel sind die Hülsen 16, die jeweils zu der Achsenstrebe 19 bzw. der Halte- . strebe 23 gehören, durch Koppelstreben 17 miteinander verbunden. Es liegt eine starre Verbindung vor, so daß im Ergebnis die Auftragrolle 1o und die über die Koppelstrebe 17 mit ihr verbundene Bürste 11 miteinander parallel auf den Hülsen 16 auf den Querstreben 9 verschoben werden. Von der Achsenstrebe 19 ist desweiteren noch eine Winkelstrebe 18 abgezweigt, die eine Einführungsschiene 14 trägt. Somit folgt auf diese Einführungsschiene gegebenenfalls einer Parallelverschiebung der Auftragrolle 1o bzw. der mit ihr über die Koppelstreben 17 verbundenen Bürste 11. Die andere Einführungsschiene 14 ist an den Hauptrahmen 1 starr angeordnet. Sie erstreckt sich durch die eine, auftragsrollenseitige Stirnfläche des quaderförmigen Hauptrahmens 1 und ist außenseitig nach außen abgeknickt, so daß sie an diesem Ende zentrierend wirkt. Der Hauptrahmen 1 ist auf der Tischplatte 14 eines Arbeitstisches vermöge der Schraubklemme 15 festgehalten. Zusätzlich kann der Hauptrahmen 1 auch noch mittels der Halteösen 13 befestigt werden; dazu sind gegebenenfalls entsprechende Halteelemente, z.B. Halteschrauben, in der Tischplatte 24 vorzusehen. Auf dem Hauptrahmen 1 ist in einem Halterahmen 2 ein Behälter 6 angeordnet. Er liegt gegen die Schwerkraft gesehen oberhalb der Auftragrollen 1o. Unten ist in den Behälter ein Einstichhahn 7 eingebracht, von dem aus Ablaufschläuche 8 zu den Auftragrollen 1o geführt sind. Da der Einstichhahn 7 in den Behälter 6 des Originalgebindes gedreht werden kann wie bei einem Milchdosen-Verschluß, ist ein Umschütten der aufzutragenden Flüssigkeit von dem Behälter, in dem sie bezogen worden ist, in einen gesonderten Vorratsbehälter an der Auftragvorrichtung nicht mehr erforderlich. Es versteht sich, daß mit dieser Auftragvorrichtung insbesondere Bretter, Latten und Balken bearbeitet werden können. Die nachgeschalteten Bürsten 11 dienen zur zusätzlichen Gleichverteilung der Flüssigkeit auf den Balken, insbesondere im Falle von Holz, gemaserten Werkstücken. Auf den unteren Querstreben 9 können die Werkstücke entlanggleiten. Gegebenenfalls können hier aber noch gesonderte Gleitrollen angeordnet sein.

### Zeichenerklärung

1 Hauptrahmen
2 Halterahmen
3 Stutzen
4 Kappe
5 Griff
6 Behälter
7 Einstichhahn
8 Ablaufschlauch
9 Querstrebe
1o Auftragrolle
11 Bürste
12 Flügelkopfschraube
13 Halteöse
14 Einführungsschiene
15 Schraubklemme
16 Hülse
17 Koppelstrebe
18 Winkelstrebe
19 Achsenstrebe
2o Seitenstrebe
21 Eckstrebe
22 Langstrebe
23 Haltestrebe
24 Tischplatte

## Patentansprüche

1. Auftragsvorrichtung für Flüssigkeiten, insbesondere Lasuren, Farben oder Lacke,
dadurch gekennzeichnet,
daß in einem gemeinsamen Hauptrahmen (1) wenigstens eine Bürste (11) und wenigstens eine Auftragsflüssigkeit enthaltende und/oder mit dieser gespeisten Auftragsrolle (10) angeordnet sind.

2. Auftragsvorrichtung nach Anspruch 1,
dadurch gekennzeichnet,
daß in einem quaderförmigen Hauptrahmen (1) auf wenigstens einer Seite desselben an einer Haltestrebe (23) eine Bürste (11) zur gegenüberliegenden Seite gerichtet angeordnet ist und auf einer Achsenstrebe (19) eine Auftragrolle (1₀), wobei die Haltestrebe (23) und die Achsenstrebe (19) jeweils zwischen denselben Langstreben (22) des Hauptrahmens (1) angeordnet sind.

3. Auftragvorrichtung nach Anspruch ₂,
dadurch gekennzeichnet,
daß in den Hauptrahmen (1) Querstreben (9) zwischen jeweils zwei von dessen Seitenstreben (2o), die auf einer Seite desselben liegen, paarweise zueinander angeordnet sind, wobei zwischen einem Paar Querstreben (9) die Achsenstrebe (19) und einem anderen Paar Querstreben (9) die Haltestrebe (23) angeordnet ist.

4. Auftragvorrichtung nach Anspruch 2 oder 3,
dadurch gekennzeichnet,
daß zwischen einem Paar Querstreben (9) zwei Achsenstreben (19) mit auf Ihnen angeordneten Auftragrollen (1o) und einem anderen Paar Querstreben (9) zwei Baltestreben (23) mit auf ihnen angeordneten, zueinander gerichteten Bürsten (11) angeordnet sind.

5. Auftragvorrichtung nach Anspruch 2 oder 4,
dadurch gekennzeichnet,
daß wenigstens eine A_{c}hsenstrebe (19) an Hülsen (16) angeordnet ist, die auf den Querstreben (9) angeordnet sind.

6. Auftragvorrichtung nach mindestens einem der Ansprüche 3 bis 5,
dadurch gekennzeichnet,
daß wenigstens eine, gegebenenfalls auf der Seite einer Achsenstrebe (19) mit Hülsen (16) liegende, Haltestrebe (23) an Hülsen (16) angeordnet sind, die auf den Querstreben (9) angeordnet sind.

7. Auftragvorrichtung nach den Ansprüchen 5 oder 6,
dadurch gekennzeichnet,
daß die jeweils auf einer Seite liegenden Achsenstreben (19) und Haltestreben (23) durch eine Koppelstrebe (17) verbunden sind.

8. Auftragvorrichtung nach Anspruch 2,
dadurch gekennzeichnet,
daß auf wenigstens einer Seite am Hauptrahmen (1) eine quer zur auf dieser Seite liegenden Auftragrolle (1o) gerichtete Einführungsschiene (14) angeordnet ist, die im wesentlichen in der von der Auftragrolle (1o) und der auf derselben liegenden Bürste (11) gebildeten Fluchtlinie liegt.

9. Auftragvorrichtung nach mindestens einem der Ansprüche 2 bis 8,
dadurch gekennzeichnet,
daß eine Einführungsschiene (14) statt am Hauptrahmen (1) an einer Winkelstrebe (18) angeordnet ist, die von einer Achsenstrebe (19) abgezweigt ist.

1o.Auftragvorrichtung nach mindestens einem der Ansprüche 2 bis 9,
dadurch gekennzeichnet,
daß auf dem Hauptrahmen (1) ein Behälter (6) angeordnet ist, von dem Ablaufschläuche (8) zu den Auftragrollen (1o) geführt sind.
